# EUROPÄISCHE PATENTSCHRIFT

(11) **EP 3 424 366 B1**
(45) Veröffentlichungstag und Bekanntmachung des Hinweises auf die Patenterteilung: **23.09.2020**
(21) Anmeldenummer: 18000576.1
(22) Anmeldetag: 04.07.2018
(51) Int. Cl.: A47C 9/02

(54) **VORRICHTUNG ZUR ABSTÜTZUNG UND ZUR BEWEGLICHEN FÜHRUNG EINES STUHLES**
DEVICE FOR THE SUPPORT AND MOVEABLE GUIDANCE OF A CHAIR
DISPOSITIF DE SUPPORT ET DE GUIDAGE MOBILE D'UNE CHAISE

(30) Priorität: 07.07.2017 DE 102017006448; 02.11.2017 DE 102017010122
(43) Veröffentlichungstag der Anmeldung: 09.01.2019
(73) Patentinhaber: goracon engineering gmbh, 48565 Steinfurt (DE)
(72) Erfinder: HERMANNS, Ralf, 48356 Nordwalde (DE); FISCHER, Gerd, 48356 Nordwalde (DE); MEDINA MARTIN, Alejandro, 48282 Emsdetten (DE)
(74) Vertreter: Pott, Ulrich

(56) Entgegenhaltungen:
- EP-A1- 2 617 324
- DE-U1- 8 608 828
- KR-A- 20100 134 925

## Beschreibung

Die Erfindung bezieht sich auf eine Vorrichtung zur Abstützung und zur beweglichen Führung eines Stuhles in einer in einem Gehäuse vorgesehenen Führungskulisse und mit einem in der Führungskulisse verfahrbaren, eine Stuhlaufnahme des Stuhles abstützenden Laufwagen, wobei der Laufwagen entlang der Führungskulisse bewegbar ist.

Vorrichtung zur Abstützung und zur beweglichen Führung eines Stuhles der vorgenannten Art werden beispielsweise in Sitzungssälen von öffentlichen Gebäuden benutzt, wobei die Vorrichtung in den Boden des Gebäudes eingelassen ist, um es zu ermöglichen, dass die Stuhlposition zu einem festmontierten Tisch verändert werden kann.

Eine Vorrichtung dieser Art ist beispielsweise aus der EP 2 687 129 B1 bekannt.
Diese Vorrichtung erlaubt es, die Führungskulisse mit Führungsschienen in den Boden eines Gebäudes einzulassen und diese so zu montieren, dass bei Nichtbesetzung des Stuhles dieser über den Laufwagen und die Führungskulisse selbsttätig in eine Ruheposition verfährt.

Derartige Führungskulissen, auch als Stuhlführungen bezeichnet, sind vornehmlich bei neu gebauten Gebäuden vorzusehen, so dass während der Erstellung eines derartigen Gebäudes in die Böden des Gebäudes die entsprechenden Stuhlführungsvorrichtungen bauseits eingelassen werden können. Bei Gebäuden aus einem Altbestand ist es jedoch aufwendig, derartige Stuhlführungen nachzurüsten.
Darüber hinaus ist jedoch in gewünscht, Stuhlführungen der eingangs genannten Art in Gebäudealtbeständen mit vertretbarem Aufwand vorsehen zu können. Dies ist mit den herkömmlichen Vorrichtungen der eingangs genannten Art nicht zu bewerkstelligen.
Es ist Aufgabe der vorliegenden Erfindung, eine Vorrichtung zur Abstützung und zur beweglichen Führung eines Stuhles zu schaffen, die auch in z. B. Sitzungssälen von Gebäuden aus dem Altbestand oder auch für sonstige Einsatzzwecke eingesetzt werden kann.
Zur Lösung dieser Aufgabe zeichnet sich die Vorrichtung zur Abstützung und zur beweglichen Führung eines Stuhles der eingangs genannten Art mit den Merkmalen des Anspruchs 1.

Damit ist eine Vorrichtung geschaffen, die es ermöglicht, dass durch die Ausbildung des Gehäuses als auf dem Boden eines Gebäudes abstützbare Stützkonsole diese Vorrichtung als autarke Einheit auch wie ein Stuhl mit Stuhlbeinen als Einrichtungsgegenstand benutzt werden kann. Die Stützkonsole und damit das Gehäuse dieser Vorrichtung ist geeignet, sowohl in den Boden eines Gebäudes eingelassen aber auch auf den Boden eines Gebäudes aufgestellt zu werden, so dass diese Vorrichtung sowohl als Stuhlführung in neu erstellten Gebäuden als auch in Gebäuden aus dem Altbestand Verwendung finden kann. Darüber hinaus ist die Vorrichtung ebenfalls geeignet, nicht nur in großen Sitzungssälen Verwendung zu finden, sondern auch als Stuhlführung mit einer beweglichen Stuhlaufnahme zur Verwendung in Konferenzzimmern, in Esszimmern, in Restaurants u. dgl., um einen lageveränderlichen Stuhl derart nutzen zu können, dass er aus einer Ruheposition in eine variable benutzerorientierte Gebrauchsstellung zu überführen ist.

In besonders bevorzugter Weise ist das Gehäuse und damit die Stützkonsole derart ausgebildet, dass das Gehäuse mitsamt der Führungskulisse, der Stuhlaufnahme, etwaigen Stützfüßen und sonstigen Anschlussteilen als Bausatz ausgebildet ist, so dass es sich der Benutzer aussuchen kann, wie er diese Vorrichtung nutzen möchte. So kann er diese mit Stützfüßen ausrüsten, um die als Stützkonsole ausgebildete Gehäuseeinheit nach Art eines auf dem Boden abstellbaren normalen Stuhles, jedoch mit verfahrbarer Stuhlaufnahme zu nutzen. Darüber hinaus kann er die Stützkonsole ohne Füße nutzen, die ihrerseits eine derartige gehäuseseitige Standfläche darbietet, dass diese Stützkonsole geeignet ist, um diesen Stuhl mit verfahrbarer Stuhlaufnahme auf einem Gebäudeboden abzustützen. Im Bedarfsfall kann die Stützkonsole noch zusätzlich über Verbindungsmittel an dem Gehäuseboden befestigt werden. Darüber hinaus ist es möglich, diese Stützkonsole z. B. mit sonstigen Teilen, z. B. mit Auslegern eines Tisches, eines Pultes, eines Konferenztisches zu verbinden nach Art einer verlängerten Abstützschiene, um variationsreich Einrichtungsgegenstände zu gestalten. Entscheidend ist, dass die Stuhlaufnahme mitsamt der Stützkonsole derart ausgebildet ist, dass der Laufwagen über einen bestimmten Weg zu verschieben ist, gleichwohl jedoch diese Stützkonsole autark oder in Verbindung mit weiteren Gegenständen von anderen Einrichtungen so verbunden werden kann, dass eine verfahrbare Stuhlführungsvorrichtung geschaffen ist.
Damit ist insgesamt eine Vorrichtung zur Abstützung und zur beweglichen Führung eines Stuhles geschaffen, die mit Stützfüßen oder ohne Stützfüße auf dem Boden eines Gebäudes abstellbar oder in diesem einzulassen ist, die es aber gleichwohl ermöglicht, dass ein Stuhl über den Laufwagen und der Führungskulisse zwischen zwei Endpositionen translatorisch bewegt werden kann.
Das Gehäuse mit etwaigen Gehäusefüßen ist derart ausgebildet, dass sich das Gehäuse langgestreckt zwischen den Füßen erstreckt mit der entsprechenden Kulissenführung. Bevorzugtermaßen ist die Führungskulisse derart ausgebildet, dass eine oder mehrere Verfahrnuten vorgesehen sind. Diese sind insbesondere bevorzugt an Seitenwänden einer im Wesentlichen rechteckigen Gehäusegestaltung vorgesehen. Darüber hinaus weist die Führungskulisse eine Führungsschiene auf, die im Inneren des Gehäuses angeordnet ist. Bei seitlichen Verfahrnuten in Seitenflächen des Gehäuses kann ein Laufwagen in diese eingreifen, der seitliche Schenkel aufweist mit entsprechenden Verbindungsteilen, die in die Verfahrnuten eingreifen und mit der Führungskulisse verbunden sind. Zwischen den seitlichen Schenkeln hat der Laufwagen einen oberen Querschenkel, so dass der Laufwagen das Gehäuse bzw. die Stützkonsole übergreift und auf dem Gehäuse verfahrbar ist.

Die Vorrichtung weist Stellfüße auf, über die das Gehäuse höhenverstellbar ist, z. B. um eine Schrägstellung des Gehäuses derart realisieren zu können, dass ein Stuhl in Folge des Eigengewichtes aus einer Benutzerbetriebsstellung in eine Ruhestellung, beispielsweise unter einen Tisch in einem Sitzungssaal oder in einem Konferenzraum, selbsttätig verfahrbar ist. Zudem können Gummipuffer als Endanschläge vorgesehen sein. Zusätzlich oder alternativ können derartige Stellfüße dazu genutzt werden, Unebenheiten im Gebäudeboden auszugleichen.
Bevorzugt wird, wenn die Vorrichtung mit einer Wirbelstrombremse ausgestattet ist. Diese Wirbelstrombremse kann in jedweder Gestaltung der Vorrichtung vorgesehen sein, sei es, dass die Stützkonsole mit Stützfüßen oder ohne Stützfüße ausgestattet ist. Dazu können beispielsweise in seitlichen Schenkeln des Laufwagens Magnete vorgesehen sein, die mit metallischen Teilen des Gehäuses oder der Führungskulisse korrespondieren, indem solche beispielsweise aus einem Aluminiummaterial bestehen. Durch die Bewegung der Magnete entlang dieser metallischen Korrespondenzgegenstände ergibt sich eine entsprechende Bremswirkung, so dass auf sonstige Bremseinrichtungsgegenstände verzichtet werden kann.
Weitere Einzelheiten und Gestaltungen ergeben sich aus den weiteren Unteransprüchen, der nachfolgenden Beschreibung und der Zeichnung. In der Zeichnung zeigen:
- Fig. 1:: in einer perspektivischen Darstellung ein Ausführungsbeispiel einer Vorrichtung zur Abstützung und zur beweglichen Führung eines Stuhles mit einem montierten Stuhl;
- Fig. 2:: das Ausführungsbeispiel nach Fig. 1, ebenfalls in einer perspektivischen Darstellung, jedoch schräg seitlich von unten;
- Fig. 3:: perspektivisch das Ausführungsbeispiel nach Fig. 1 ohne montierten Stuhl;
- Fig. 4:: das Ausführungsbeispiel nach Fig. 3, perspektivisch schräg von unten;
- Fig. 5:: vergrößert als Ausschnitt den rechten unteren Bereich des Gehäuses nach Fig. 1 mit innerer Führungsschiene;
- Fig. 6:: in einer perspektivischen Darstellung ein alternatives Ausführungsbeispiel einer Darstellung analog zu Fig. 1;
- Fig. 7:: eine Ansicht schräg von unten auf das Ausführungsbeispiel nach Fig. 6;
- Fig. 8:: einen Bausatz des Gehäuses mit V-förmigen Stützfüßen sowie einer Stuhlaufnahme des Ausführungsbeispiels nach den Fig. 6 und 7;
- Fig. 9:: das Ausführungsbeispiel nach Fig. 6 in einer anderen perspektivischen Darstellung;
- Fig. 10:: das Ausführungsbeispiel nach Fig. 8 mit montierten Stützfüßen und mit dem Laufwagen mit Magneten als Teil einer Wirbelstrombremse;
- Fig. 11:: eine zu Fig. 6 analoge Darstellung eines alternativen Ausführungsbeispiels mit einem Gehäuse als Stützkonsole, jedoch ohne Stützfüße;
- Fig. 12:: eine perspektivische Ansicht auf das Ausführungsbeispiel nach Fig. 11, schräg von unten;
- Fig. 13:: einen Bausatz des Gehäuses als Stützkonsole mit einer unteren Gehäuseschale, einem Gehäuseschaleneinsatzteil mit Verfahrnuten und einem Laufwagen;
- Fig. 14:: eine Darstellung eines Tisches als Einrichtungsgegenstand mit einer Vorrichtung gemäß dem Ausführungsbeispiel nach Fig. 11;
- Fig. 15:: eine zur Fig. 14 analoge Darstellung mit einer Vorrichtung, ähnlich zur Fig. 11 jedoch mit Auslegern eines Tischbeines eines Tisches, an denen die Vorrichtung montiert ist;
- Fig. 16:: eine analoge Darstellung zur Fig. 15, jedoch nur mit einer einseitigen Stuhlreihe bei einem Tisch;
- Fig. 17:: eine analoge Darstellung zu den Ausführungsbeispielen nach den Fig. 15 und 16, dargestellt an einem Tischpult;
- Fig. 18:: eine zur Fig. 17 analoge Darstellung eines alternativen Ausführungsbeispiels, dargestellt an einem Rundtisch;
- Fig. 19:: eine Zusammenbaudarstellung des Ausführungsbeispiels nach Fig. 16;
- Fig. 20:: eine Zusammenbaudarstellung des Ausführungsbeispiels nach Fig. 18, und
- Fig. 21:: eine zu Fig. 15 analoge Darstellung, jedoch mit Stühlen einer Vorrichtung gemäß dem Ausführungsbeispiel nach Fig. 9.

Grundsätzlich sind übereinstimmende Teile mit übereinstimmenden Bezugsziffern versehen.
Allgemein mit 1 ist eine Vorrichtung zur Abstützung und zur beweglichen Führung eines Stuhles 2 beziffert. Diese Vorrichtung hat nach dem Ausführungsbeispiel nach Fig. 1 insgesamt vier Stützfüße 3, die mit dem Boden eines Gebäudes verankert werden können oder die einschraubbare Stellfüße 4 aufweist, um die Stützfüße 3 höhenveränderlich ausrichten zu können.

Des Weiteren ist eine Stuhlaufnahme 5 vorgesehen, die an einem Laufwagen 6 befestigt ist. Dieser Laufwagen 6 übergreift ein Gehäuse 7 der Vorrichtung, das langausgestreckt ausgebildet ist und Verfahrnuten 8 aufweist. Diese Verfahrnuten 8, die an beiden Längsseiten des Gehäuses ausgebildet sind, sind Teil einer Führungskulisse 9, die eine Führungsschiene 10, Endpuffer 11 sowie einen Laufwagenkörper 6.1 aufweist, der innerhalb des Gehäuses verfahrbar ist. Dieser Laufwagenkörper 6.1 ist mit den Seitenschenkeln 13 des Laufwagens 6 verbunden. Diese durchgreifen die Verfahrnuten 8. An beiden Endbereichen 7.1 und 7.2 des Gehäuses 7 sind lösbar befestigt die Stützfüße 3, wie dieses näher aus Fig. 8 hervorgeht, in der dargestellt ist, dass das Gehäuse 7 in Gestalt einer Stützkonsole als Bausatz ausgebildet ist.

Wie näher aus Fig. 10 hervorgeht, ist in dem Laufwagen 6 eine Wirbelstrombremse 16 integriert mit Magneten 17. Der Laufwagen 6 und des Gehäuse 7 bzw. die innere Führungskulisse 9 bestehen aus einem metallischen Material, insbesondere aus einem Aluminiummaterial ist, so dass durch diese Magneten und mithin die Wirbelstrombremse sicherzustellen ist, dass während einer Verfahrbewegung der Stuhl 2 in einer Endlagenposition abgebremst wird. Des Weiteren kann durch eine derartige Wirbelstrombremse eine vorbestimmte maximale Verfahrgeschwindigkeit voreingestellt sein. Eine derartige Wirbelstrombremse kann mit gleicher Wirkung und mit gleichen Vorteilen bei Stuhlführungen jeglicher Bauart Verwendung finden, also auch bei solchen herkömmlicher Bauart.

In dem Ausführungsbeispiel nach den Fig. 11 bis 13 ist bei ansonstem gleichen Aufbau eine Vorrichtung gezeigt, bei der das Gehäuse 7 als Stützkonsole ohne Stützfüße ausgebildet ist. Auch dieses Gehäuse 7 als Stützkonsole kann kippsicher auf einem Boden eines Gebäudes abgestellt sein, an diesem befestigt sein oder aber auch in diesen integriert werden, insbesondere auch mit der Wirbelstrombremse. Ansonsten sind auch hier wiederum die Gehäuseteile des Gehäuses 7 als Bausatz ausgebildet, wie dies Fig. 13 zeigt. Dazu besteht das Gehäuse 7 aus einer oberen Schale 7.3 und einer unteren Gehäuseschale 7.4.

In dem Ausführungsbeispiel nach Fig. 14 ist gezeigt, dass das Ausführungsbeispiel nach den Fig. 11 bis 13 an einem Tisch 20 platziert werden kann. In dem Ausführungsbeispiel nach den Fig. 15, 16, 17, 18, 19 und 20 hat der Tisch 15 Tischbeinausleger 14, die mit dem Gehäuse 7 verbunden sind. Dazu ist auch wiederum das Gehäuse 7 als Bausatz ausgebildet, so dass anstelle der Stützfüße 3 die Tischbeinausleger 14 zu montieren sind.

Insgesamt ist daher eine Vorrichtung für die verschiedensten Verbindungs- und Gestaltungsmöglichkeiten geschaffen, die sich variationsreich nutzen lässt, jedoch es in jeder Einbaulage und für die unterschiedlichsten Nutzungszwecke ermöglicht, dass eine Stuhlführung geschaffen ist, bei der sich kippstabil verschiedene Stuhlverfahrpositionen einnehmen lassen.

## Patentansprüche

1. Vorrichtung (1) zur Abstützung und zur beweglichen Führung eines Stuhles (2) wobei die Vorrichtung ein Gehäuse (7) und eine im Gehäuse vorgesehene Führungskulisse (9) aufweist mit einem in der Führungskulisse (9) verfahrbaren, eine Stuhlaufnahme (5) des Stuhles (2) abstützenden Laufwagen (6), wobei der Laufwagen (6) entlang der Führungskulisse (9) bewegbar ist, das Gehäuse (7) als eine auf dem Boden eines Gebäudes abstützbare Stützkonsole ausgebildet ist und die Führungskulisse (9) eine an einem Gehäuse (7) ausgebildete Führungsschiene (10) aufweist, an der der Laufwagen (6) mit einer Stuhlbeinaufnahme (5) verfahrbar ist, **dadurch gekennzeichnet, dass** die Vorrichtung Stellfüße (4) umfasst und über die Stellfüße (4) in eine Schrägstellung überführbar ist für eine selbsttätige Rückführung eines montierten Stuhles (2) in eine Ruhestellung.

2. Vorrichtung nach Anspruch 1, **dadurch gekennzeichnet, dass** das Gehäuse mit auf dem Boden eines Gebäudes abstellbaren Stützfüßen (3) ausgebildet ist.

3. Vorrichtung nach Anspruch 1 oder 2, **dadurch gekennzeichnet, dass** das Gehäuse (7) langgestreckt ausgebildet ist im Wesentlichen eine rechteckige Gestalt hat und an zwei Schmalendbereichen (7.1, 7.2) des Gehäuses Stützfüße (3) vorgesehen sind.

4. Vorrichtung nach Anspruch 3, **dadurch gekennzeichnet, dass** an den beiden Schmalendbereichen (7.1, 7.2) des Gehäuses (7) jeweils ein Stützfußpaar mit jeweils zwei Stützfüßen (3) vorgesehen sind.

5. Vorrichtung nach Anspruch 4, **dadurch gekennzeichnet, dass** die beiden Stützfüße (3) eines jeden Stützfußpaares V-förmig oder mit einem Winkel von 180° zu einander ausgerichtet sind.

6. Vorrichtung nach einem der Ansprüche 1 bis 5, **dadurch gekennzeichnet, dass** die Stützfüße (3) höhenveränderbar ausgebildet sind.

7. Vorrichtung nach Anspruch 6, **dadurch gekennzeichnet, dass** die Stützfüße (3) über ein- und ausschraubbare Stellfüße (4) höhenverstellbar ausgebildet sind.

8. Vorrichtung nach Anspruch 1, **dadurch gekennzeichnet, dass** in Seitenwänden des Gehäuses (7) Verfahrnuten (8) ausgebildet sind, in die Seitenschenkel (13) des Laufwagens (6) eingreifen, wobei der Laufwagen (6) zwischen den Seitenschenkeln (13) einen Querschenkel aufweist, an dem ein Teil der Stuhlaufnahme (5) vorgesehen ist, wobei der Laufwagen (6) mitsamt der Stuhlaufnahme (5) oberhalb des Gehäuses (7) verfahrbar ist.

9. Vorrichtung nach Anspruch 7 oder 8, **dadurch gekennzeichnet, dass** die Verfahrnuten (8) Teil der Führungskulisse (9) sind, in die die Seitenschenkel (13) des Laufwagens (6) eingreifen, so dass der Laufwagen (6) entlang einer oberen Fläche des Gehäuses (7) verfahrbar ausgebildet ist und sich die Stuhlbeinaufnahme (5) oberhalb des Gehäuses (7) erstreckt.

10. Vorrichtung nach Anspruch 1, **dadurch gekennzeichnet, dass** die Führungskulisse (9) sich auf der Oberseite des Gehäuses (7) erstreckt und dort zumindest eine Verfahrnut (8) für den Laufwagen (6) aufweist.

11. Vorrichtung nach einem der Ansprüche 7 bis 10, **dadurch gekennzeichnet, dass** die Verfahrnuten (8) verschließbar ausgebildet sind.

12. Vorrichtung nach Anspruch 1, **dadurch gekennzeichnet, dass** die Stützfüße (3) mit dem Boden eines Gebäudes verbindbar sind.

13. Vorrichtung nach einem der Ansprüche 2 bis 12, **dadurch gekennzeichnet, dass** das Gehäuse (7) lösbar mit den Stützfüßen (3) verbindbar sind.

14. Vorrichtung nach einem vorhergehenden Ansprüche, **dadurch gekennzeichnet, dass** das Gehäuse (7) lösbar mit einer Bodenschiene (14) eines Einrichtungsgegenstandes (15) eines Gebäudes verbindbar ist.

15. Vorrichtung nach einem der vorhergehenden Ansprüche, **dadurch gekennzeichnet, dass** das Gehäuse (7) lösbar mit einer Bodenschiene (14) oder mit Tischbeinauslegern (14) eines Tisches (15) verbindbar ist.

16. Vorrichtung nach einem der vorhergehenden Ansprüche, **dadurch gekennzeichnet, dass** das Gehäuse (7), die Stuhlaufnahme (5), die Stützfüße (3) und/oder die Führungskulisse (9) Teil eines Bausatzes sind.

17. Vorrichtung nach Anspruch 1, **dadurch gekennzeichnet, dass** das Gehäuse (7) oder die Führungskulisse (9) mit einer Wirbelstrombremse (16) versehen ist.

18. Vorrichtung nach Anspruch 17, **dadurch gekennzeichnet, dass** die Wirbelstrombremse (16) in dem Laufwagen (6) der Stuhlaufnahme (5) des Stuhles (2) Magneten (17) aufweist.

19. Vorrichtung nach Anspruch 1, **dadurch gekennzeichnet, dass** der Laufwagen (6) und das Gehäuse (7) zumindest teilweise aus einem metallischen Material, insbesondere aus einem Aluminiummaterial bestehen.

## Claims

1. Device (1) for supporting and movably guiding a chair (2), the device having a housing (7) and a guide slot (9) provided within the housing, the device having a carriage (6) which is displaceable in the guide slot (9) and supports a chair holder (5) of the chair (2), the carriage (6) being movable along the guide slot (9), the housing (7) being designed as a support bracket which can be supported on the bottom of a building and the guide slot (9) having a guide rail (10) formed on a housing (7), on which guide rail the carriage (6) having a chair leg holder (5) is displaceable, **characterised in that** the device comprises adjustable feet (4) and is displaceable by means of the adjustable feet (4) into a tilted position for an automatic return of an installed chair (2) into a resting position.

2. Device according to claim 1, **characterised in that** the housing is designed having support feet (3) which can be placed on the floor of a building.

3. Device according to either claim 1 or claim 2, **characterised in that** the housing (7) is designed in an elongated manner and has a substantially rectangular shape and support feet (3) are provided at two narrow end regions (7.1, 7.2) of the housing.

4. Device according to claim 3, **characterised in that** a pair of support feet having two support feet (3) is provided at each of the two narrow end regions (7.1, 7.2) of the housing (7).

5. Device according to claim 4, **characterised in that** the two support feet (3) of each pair of support feet are aligned in a V-shaped manner or at an angle of 180° to one another.

6. Device according to any of claims 1 to 5, **characterised in that** the support feet (3) are designed to be height-adjustable.

7. Device according to claim 6, **characterised in that** the support feet (3) are designed to be height-adjustable via screwable and unscrewable adjustable feet (4).

8. Device according to claim 1, **characterised in that** displacement grooves (8) are designed in side walls of the housing (7), in which displacement grooves side limbs (13) of the carriage (6) engage, the carriage (6) having a transverse limb between the side limbs (13), on which a part of the chair holder (5) is provided, the carriage (6) together with the chair holder (5) being displaceable above the housing (7).

9. Device according to either claim 7 or claim 8, **characterised in that** the displacement grooves (8) are part of the guide slot (9) in which the side limbs (13) of the carriage (6) engage, in such a manner that the carriage (6) is designed in a displaceable manner along an upper surface of the housing (7) and the chair leg holder (5) extends above the housing (7).

10. Device according to claim 1, **characterised in that** the guide slot (9) extends on the upper side of the housing (7) and has at least one displacement groove (8) for the carriage (6) there.

11. Device according to any of claims 7 to 10, **characterised in that** the displacement grooves (8) are designed in a closable manner.

12. Device according to claim 1, **characterised in that** the support feet (3) can be connected to the floor of a building.

13. Device according to any of claims 2 to 12, **characterised in that** the housing (7) can be connected in a detachable manner to the support feet (3).

14. Device according to any of the preceding claims, **characterised in that** the housing (7) can be connected in a detachable manner to a floor rail (14) of a fitment (15) of a building.

15. Device according to any of the preceding claims, **characterised in that** the housing (7) can be connected in a detachable manner to a floor rail (14) or to table leg extensions (14) of a table (15).

16. Device according to any of the preceding claims, **characterised in that** the housing (7), the chair holder (5), the support feet (3) and/or the guide slot (9) are part of an assembly kit.

17. Device according to claim 1, **characterised in that** the housing (7) or the guide slot (9) are provided with an eddy current brake (16).

18. Device according to claim 17, **characterised in that** the eddy current brake (16) in the carriage (6) of the chair holder (5) of the chair (2) has magnets (17).

19. Device according to claim 1, **characterised in that** the carriage (6) and the housing (7) are at least partially made of a metal material, particularly of an aluminium material.

## Revendications

1. Dispositif (1) de support et de guidage mobile d'une chaise (2), dans lequel le dispositif présente un boîtier (7) et une coulisse de guidage (9) prévue dans le boîtier, comprenant un chariot (6) qui peut se déplacer dans la coulisse de guidage (9) et qui supporte une réception de chaise (5) de la chaise (2), dans lequel le chariot (6) est mobile le long de la coulisse de guidage (9), le boîtier (7) est réalisé sous la forme d'une console d'appui qui peut être supportée sur le sol d'un bâtiment et la coulisse de guidage (9) présente un rail de guidage (10) réalisé sur un boîtier (7) et sur lequel le chariot (6) avec une réception de pied de chaise (5) peut se déplacer, **caractérisé en ce que** le dispositif comprend des pieds réglables (4) et par le biais des pieds réglables (4) peut être transféré dans une position inclinée pour un retour automatique d'une chaise (2) montée dans une position de repos.

2. Dispositif selon la revendication 1, **caractérisé en ce que** le boîtier est réalisé avec des pieds d'appui (3) qui peuvent être posés sur le sol d'un bâtiment.

3. Dispositif selon la revendication 1 ou 2, **caractérisé en ce que** le boîtier (7) est réalisé allongé, a sensiblement une forme rectangulaire et des pieds d'appui (3) sont prévus sur deux zones d'extrémité étroites (7.1, 7.2) du boîtier.

4. Dispositif selon la revendication 3, **caractérisé en ce que**, sur les deux zones d'extrémité étroites (7.1, 7.2) du boîtier (7) est respectivement prévue une paire de pieds d'appui avec à chaque fois deux pieds d'appui (3).

5. Dispositif selon la revendication 4, **caractérisé en ce que** les deux pieds d'appui (3) de chaque paire de pieds d'appui sont en forme de V ou orientés l'un par rapport à l'autre selon un angle de 180°.

6. Dispositif selon une des revendications 1 à 5, **caractérisé en ce que** les pieds d'appui (3) sont réalisés réglables en hauteur.

7. Dispositif selon la revendication 6, **caractérisé en ce que** les pieds d'appui (3) sont réalisés réglables en hauteur par le biais de pieds réglables (4) qui peuvent se visser et se dévisser.

8. Dispositif selon la revendication 1, **caractérisé en ce que** dans des parois latérales du boîtier (7) des rainures de déplacement (8) sont réalisées, s'encliquètent dans les branches latérales (13) du chariot (6), dans lequel le chariot (6) présente entre les branches latérales (13) une branche transversale contre laquelle une partie de la réception de chaise (5) est prévue, dans lequel le chariot (6) peut être déplacé conjointement avec la réception de chaise (5) au-dessus du boîtier (7).

9. Dispositif selon la revendication 7 ou 8, **caractérisé en ce que** les rainures de déplacement (8) font partie de la coulisse de guidage (9) dans laquelle les branches latérales (13) du chariot (6) s'encliquètent, de telle sorte que le chariot (6) est réalisé de manière à pouvoir se déplacer le long d'une surface supérieure du boîtier (7) et la réception de pied de chaise (5) s'étend au-dessus du boîtier (7).

10. Dispositif selon la revendication 1, **caractérisé en ce que** la coulisse de guidage (9) s'étend sur la face supérieure du boîtier (7) et présente à cet endroit au moins une rainure de déplacement (8) pour le chariot (6).

11. Dispositif selon une des revendications 7 à 10, **caractérisé en ce que** les rainures de déplacement (8) sont réalisées obturables.

12. Dispositif selon la revendication 1, **caractérisé en ce que** les pieds d'appui (3) peuvent être reliés au sol d'un bâtiment.

13. Dispositif selon une des revendications 2 à 12, **caractérisé en ce que** le boîtier (7) peut être relié aux pieds d'appui (3) de manière détachable.

14. Dispositif selon une des revendications précédentes, **caractérisé en ce que** le boîtier (7) peut être relié de manière détachable à un rail de sol (14) d'un objet d'ameublement (15) d'un bâtiment.

15. Dispositif selon une des revendications précédentes, **caractérisé en ce que** le boîtier (7) peut être relié de manière détachable à un rail de sol (14) ou à des supports de pieds de table (14) d'une table (15).

16. Dispositif selon une des revendications précédentes, **caractérisé en ce que** le boîtier (7), la réception de chaise (5), les pieds d'appui (3) et/ou la coulisse de guidage (9) font partie d'un kit de construction.

17. Dispositif selon la revendication 1, **caractérisé en ce que** le boîtier (7) ou la coulisse de guidage (9) est munie d'un frein à courant de Foucault (16).

18. Dispositif selon la revendication 17, **caractérisé en ce que** le frein à courant de Foucault (16) présente des aimants (17) dans le chariot (6) de la réception de chaise (5) de la chaise (2) .

19. Dispositif selon la revendication 1, **caractérisé en ce que** le chariot (6) et le boîtier (7) sont au moins en partie composés d'un matériau métallique, en particulier d'un matériau en aluminium.
